# EUROPÄISCHE PATENTSCHRIFT

(11) **EP 0 095 439 B1**
(45) Veröffentlichungstag und Bekanntmachung des Hinweises auf die Patenterteilung: **10.08.1988**
(21) Anmeldenummer: 83730048.2
(22) Anmeldetag: 13.05.1983
(51) Int. Cl.: F24J 3/00

(54) **Wärmepumpenanlage**
Heat pump
Installation de pompe à chaleur

(30) Priorität: 21.05.1982 DE 3219680
(43) Veröffentlichungstag der Anmeldung: 30.11.1983
(73) Patentinhaber: SIEMENS AKTIENGESELLSCHAFT, 80333 München (DE)
(72) Erfinder: Strop, Heinz, Ing. (grad.), D-1000 Berlin 22 (DE); Kohler, Werner, Ing. (grad.), D-2430 Bentfeld (DE)

(56) Entgegenhaltungen:
- EP-A- 0 005 825
- CH-A- 342 583
- DE-B- 2 841 906
- DE-C- 393 061
- DE-C- 955 718
- FR-A- 2 305 588
- FR-A- 2 371 638
- FR-A- 2 492 068
- US-A- 1 991 733
- US-A- 2 256 201
- US-A- 4 260 335

## Beschreibung

Die Erfindung liegt auf dem Gebiet der Wärmeerzeugung mittels Wärmepumpen und ist bei der systemtechnischen und apparativen Ausgestaltung einer Wärmepumpenanalage anzuwenden.

Die heute gebräuchlichen Wärmepumpenanlagen arbeiten in aller Regel mit drei Kreisläufen: einem Solekreislauf auf der Wärmequellenseite, einem Kältekreislauf beim Kompressionsprozeß und einem Heizmediumkreislauf auf der Verbraucherseite. Während vor allem auf der Verbraucherseite Wasser als Heizmedium eingesetzt wird, werden beim Kompressionsprozeß vorzugsweise Fluorkohlenwasserstoffe verwendet. Diese sind jedoch bei Temperaturen von etwas über 90° C im Grenzbereich ihrer Anwendungsmöglichkeiten und somit bei Hochtemperaturwärmepumpen mit Heiztemperaturen von 100 bis 120°C nicht zu verwenden.

Es ist schon eine Wärmepumpenanlage bekannt, in deren Kältemittelkreislauf als Kältemittel Wasser verwendet wird und bei der als Verdichter zur Verdichtung des Wasserdampfes eine Flüssigkeitsringpumpe vorgesehen ist. Diese Flüssigkeitsringpumpe wird mit Wasser als Sperrflüssigkeit betrieben. Der Effekt eines solchen Verdichters ist allerdings sehr gering, da die Sperrflüssigkeit bei Unterdruck auf der Saugseite des Verdichters und bei Temperaturen von über 100°C ebenfalls verdampft (US-A4 260 335, entspricht DE-A-2 754 977).

Im übrigen ist es bekannt, in einem Kälteaggregat zur Verdichtung des Kältemittels (Dichlormethan) eine Flüssigkeitsringpumpe zu verwenden, die mit einem Öl als Sperrflüssigkeit betrieben wird. Die von der Sperrflüssigkeit aufgenommenen Wärme wird dabei mittels eines Kühlers abgegeben, der mit einem Ventilator zusammenarbeitet (US-A-2 256 201).

Ausgehend von einer Wärmepumpenanlage mit den Merkmalen des Oderbegriffs des Patentanspruchs 1, bei der als Kältemittel Wasser verwendet wird, und bei der der Verdichter aus einer Flüssigkeitsringpumpe besteht, liegt der Erfindung die Aufgabe zugrunde, die Anlage so auszugestalten, daß mit ihr bei einem dem Wirkungsgrad von bisher üblichen Drei-Kreis-Wärmepumpenanlagen vergleichbaren Wirkungsgrad auch Heiztemperaturen über 100°C erreicht werden können.

Zur Lösung dieser Aufgabe ist gemäß der Erfindung vorgesehen, daß die Flüssigkeitsringpumpe mit einem Thermo-Öl als Sperrflüssigkeit betrieben wird und daß im Kreislauf der Sperrflüssigkeit ein Wärmetauscher angeordnet ist, dessen Wärmeabgabeseite im primären oder sekundären Wärmeträgerkreislauf des Wärmeverbraucher liegt.

Bei einer derartigen Ausgestaltung der Wärmepumpenanlage wird also anstelle der bisher verwendeten Sperrflüssigkeit in Form von Wasser ein Thermo-Öl eingesetzt, das sich durch einen hohen Siedepunkt und durch niedrige Viskosität bei den vorgesehenen Verdampfungstemperaturen auszeichnet. Ein geeignetes Thermo-Öl wird beispielsweise von der Firma BP unter der Bezeichnung "Transcal LT" vertrieben. Durch die Verwendung einer bei der Betriebstemperatur der Flüssigkeitsringpumpe nicht verdampfenden Sperrflüssigkeit kann die Flüssigkeitsringpumpe auf der Druckseite auch im Temperaturbereich von 100 bis 120°C arbeiten. Da die Verlustleistung dieser Pumpe über den der Sperrflüssigkeit zugeordneten Wärmetauscher als zusätzliche Heizleistung in den Heizkreislauf eingespeist wird, ist ein guter Wirkungsgrad sichergestellt.

Die neue Wärmepumpenanlage kann je nach Ausgangstemperatur der Wärmequelle sowohl im Niedertemperaturbereich als auch im Hochtemperaturbereich eingesetzt werden. Wird beispielsweise als Wärmequelle Flußwasser verwendet, kann im Unterdruckbereich Wasserdampf mit Temperaturen von etwa 50 bis 70°C erzeugt werden. Mit dem Wasserdampf lassen sich Heizkörper direkt speisen, wobei der Wasserdampf im Heizkörper kondensiert. In diesen Fällen wird die Anlage so ausgestaltet, daß an die Dampfleitung zwischen der Vakuumpumpe und dem Wärmeverbraucher eine Vorvakuumpumpe angeschlossen ist und daß dem Wärmeverbraucher ein steuerbares Ventil zur Steuerung der Kondensatmenge im Wärmeverbraucher nachgeschaltet ist.

Wird als Wärmequelle beispielsweise der Rücklauf eines Fernheiznetzes mit einer Temperatur von ca. 50°C verwendet, läßt sich Wasserdampf im Überdruckbereich mit Temperaturen von 110 bis 120°C erzeugen. Der mit geringem Überdruck verdichtete Wasserdampf kann seine Wärme direkt oder indirekt in einem offenen oder geschlossenen Kondensator abgeben. Besonders zweckmäßig ist eine Anlage, bei der zwischen der Vakuumpumpe und dem Wärmeverbraucher ein direkter Flüssigkeitskondensator angeordnet ist, dessen Flüssigkeitszulauf mit dem Ausgang des Wärmeverbrauchers verbunden ist. Sofern hierbei als Vakuumpumpe eine

Flüssigkeitsringpumpe eingesetzt ist, empfiehlt es sich, zur Verbesserung des Wirkungsgrades der Anlage und zur Erhöhung der Heiztemperatur des Kondensats den Wärmeaustauscher der Flüssigkeitsringpumpe zwischen dem Kondensator und dem Wärmeverbraucher anzuordnen.

Bei Verwendung des Rücklaufes eines Fernheiznetzes als Wärmequelle kann man den verdichteten Wasserdampf aber auch einem Wärmetauscher zuführen, in dessen sekundärem Kreislauf der eigentliche Wärmeverbraucher liegt. Bei Einsatz einer Ringpumpe als Vakuumpumpe empfiehlt es sich in diesem Fall, die Wärmeabgabeseite des im Kreislauf der Sperrflüssigkeit der Ringpumpe angeordneten Wärmeaustauschers im sekundären Kreislauf des Wärmetauschers anzuordnen.

Die neue Wärmepumpenanlage eignet sich besonders für industrielle Prozesse im höheren Temperaturbereich und kann dort gleichzeitig für Kühl- und Heizzwecke eingesetzt werden. Sofern die Vakuumpumpe von einem wassergekühlten Verbrennungsmotor angetrieben wird, führt man zweckmäßig das Kühlwasser des Verbrennungsmotors dem Wärmekollektor der Wärmepumpenanlage als zusätzliche Wärmequelle zu. Dadurch kann vor allem bei niedrigen Temperaturen der Wärmequelle im Verdampfer ein Verdampfungsdruck erreicht werden, der im Arbeitsbereich der Flüssigkeitsringpumpe liegt.

Ausführungsbeispiele der neuen Wärmepumpenanlage sind in den Figuren 1 bis 4 dargestellt.

Fig. 1 zeigt den Kreislauf einer Wärmepumpenanlage, die im Niedertemperaturbereich mit Wasser als Kältemittel arbeitet. Zur Verdichtung des erzeugten Wasserdampfes ist eine Vakuumpumpe 1 in Form einer Flüssigkeitsringpumpe vorgesehen, in deren Sperrflüssigkeitskreislauf 2 der Wärmeaustauscher 3 angeordnet ist.

Einem als Verdampfer 4 ausgebildeten Wärmekollektor wird über den Zulauf 5 Wasser im Temperaturbereich von 0 bis 10 ° C, beispielsweise Flußwasser, zugeführt und direkt oder indirekt verdampft. Der Wasserdampf wird über die Dampfleitung 6 der Vakuumpumpe 1 zugeführt und gelangt von dort nach Verdichtung und Temperaturerhöhung über die Zuleitung 7 und 13 zum Wärmeverbraucher 8, beispielsweise einem Heizkörper. Im Wärmeverbraucher 8 kondensiert der Wasserdampf, der Kondensatspiegel wird dabei mit Hilfe eines Ventils 10 eingestellt, das über einen Fühler 11 und eine Steuereinrichtung 12 steuerbar ist. Das Kondensat wird im übrigen über das Drosselventil 9 dem Verdampfer 4 zur erneuten Verdampfung zugeführt oder, bei Verwendung eines direkten Verdampfers, hinter dem Ventil 10 abgelassen. Bei Verwendung eines indirekten Verdampfers verläßt das als Wärmequelle verwendete Wasser den Verdampfer 4 über den Auslauf 15.

Da bei der Wärmepumpenanlage gemäß Fig. 1 Wasserdampf im Temperaturbereich von etwa 50 bis 60 °C erzeugt wird, arbeitet die Anlage auf der Verbraucherseite im Unterdruckbereich. Aus diesem Grunde ist an die Zuleitung 13 die Vorvakuumpumpe 14 angeschlossen, die den bei dieser Anlage erforderlichen Kondensationsdruck gegenüber der Atmosphäre ständig aufrechterhält. Die Vorvakuumpumpe dient gleichzeitig dazu, das gesamte System ständig luftfrei zu halten.

Bei der Wärmepumpenanlage gemäß Fig. 2 wird dem Verdampfer 16 über den Zulauf 5 der Rücklauf eines Fernheiznetzes zugeführt und verläßt den Verdampfer über den Auslauf 15. Die wiederum als Flüssigkeitsringpumpe ausgebildete Vakuumpumpe 1 erzeugt in diesem Fall Wasserdampf im Temperaturbereich von 110 bis 120 °C, der im Wärmetauscher 17 mit Hilfe eines sekundären Wärmeträgerkreislaufes kondensiert wird und über das Drosselventil 9 dem Verdampfer 16 erneut zugeführt wird. In diesem Fall ist der Wärmeaustauscher der Flüssigkeitsringpumpe 1 im Kreislauf 18 des sekundären Wärmeträgers hinter dem Wärmeaustauscher 17 angeordnet.

Bei der Wärmepumpenanlage gemäß Fig. 3 wird dem als indirektem Verdampfer 16 ausgebildeten Wärmekollektor ebenfalls warmes Wasser mit Temperaturen von 50 bis 60 ⁰ C zugeführt, so daß mit Hilfe der Flüssigkeitsringpumpe 1 Wasserdampf im Überdruckbereich erzeugt wird. In dem der Vakuumpumpe nachgeschalteten direkten Flüssigkeitskondensator 20 wird dieser Wasserdampf kondensiert, indem dessen Flüssigkeitszulauf mit dem Ausgang des Wärmeverbrauchers 19 über die Zuleitungen 21 und 22 verbunden ist. Das im Kondensator 20 gebildete Kondensat wird mit Hilfe des Wärmeaustauschers 3 der Flüssigkeitsringpumpe 1 weiter erhitzt.

Gemäß Fig. 4 kann die Flüssigkeitsringpumpe 1 von einem wassergekühlten Verbrennungsmotor 23 angetrieben sein, wobei der Wasserzulauf zum indirekten Verdampfer 16 derart gestaltet ist, daß das Kühlwasser des Verbrennungsmotors dem Verdampfer 16 als zusätzliche Wärmequelle zugeführt wird.

## Patentansprüche

1. Wärmepumpenanlage, bei der ein als Verdampfer ausgebildeter Kollektor, ein Verdichter und wenigstens ein Wärmeverbraucher in einem Kältekreislauf angeordnet sind und bei der der Verdichter aus einer Flüssigkeitsringpumpe besteht und als Kältemittel Wasser verwendet ist, dadurch gekennzeichnet daß die Flüssigkeitsringpumpe (1) mit einem Thermo-Öl als Sperrflüssigkeit betrieben wird und daß im Kreislauf der Sperrflüssigkeit ein Wärmetauscher (3) angeordnet ist, dessen Wärmeabgabeseite im primären oder sekundären Wärmeträgerkreislauf des Wärmeverbrauchers (17, 19) liegt.

2. Wärmepumpenanlage nach Anspruch 1, dadurch gekennzeichnet, daß an die Dampfleitung (13) zwischen der Flüssigkeitsringpumpe (1) und dem Wärmeverbraucher (8) eine Vorvakuumpumpe (14) angeschlossen ist und daß dem Wärmeverbraucher (8) ein steuerbares Ventil (10) zur Steuerung der Kondensatmenge im Wärmeverbraucher nachgeschaltet ist.

3. Wärmepumpenalage nach Anspruch 1, dadurch gekennzeichnet, daß zwischen der Flüssigkeitsringpumpe (1) und dem Wärmeverbraucher (19) ein direkter Flüssigkeitskondensator (20) angeordnet ist, dessen Flüssigkeitszulauf (22) mit dem Ausgang des Wärmeverbrauchers (19) verbunden ist.

4. Wärmepumpenanlage nach Anspruch 2 oder 3, dadurch gekennzeichnet, daß der Wärmetauscher (3) zwischen dem Kondensator (20) und dem Wärmeverbraucher (19) angeordnet ist.

## Claims

1. Heat pumping plant in which a collector constructed as an evaporator, a compressor, and at least one heat consumer are arranged in a refrigeration circuit, and in which the compressor comprises a liquid ring pump, and water is used as refrigerant, characterised in that the liquid ring pump (1) is operated with a thermo-oil as sealing liquid and in that in the circuit of the sealing liquid a heat exchanger (3) is arranged, the heat emission side of which lies in the primary or secondary heat transfer medium circuit of the heat consumer (17,19).

2. Heat pumping plant according to claim 1, characterised in that a fore-pump (14) is connected to the steam circuit (13) between the liquid ring pump (1) and the heat consumer (8) and in that a controllable valve (10) for controlling the quantity of condensate in the heat consumer is provided downstream of the heat consumer (8).

3. Heat pumping plant according to claim 1, characterised in that a direct liquid condenser (20) is arranged between the liquid ring pump (1) and the heat consumer (19), the liquid inlet (22) of which is connected to the outlet of the heat consumer (19).

4. Heat pumping plant according to claim 2 or 3, characterised in that the heat exchanger (3) is arranged between the condenser (20) and the heat consumer (19).

## Revendications

1. Installation de pompe à chaleur, dans laquelle un collecteur agencé en évaporateur, un condenseur et au moins une installation consommant de la chaleur sont montés dans un circuit frigorifique et dans laquelle le condenseur est constitué par une pompe à anneau liquide de l'eau étant utilisée comme fluide frigorigène, caractérisée en ce que la pompe à anneau liquide (1) fonctionne avec une huile thermique comme liquide de barrage et en ce que dans le circuit du liquide de barrage est monté un échangeur de chaleur (3), dont le côté cédant de la chaleur est situé dans le circuit primaire ou secondaire pour l'agent caloporteur de l'installation consommant de la chaleur (17, 19).

2. Installation de pompe à chaleur suivant la revendication 1, caractérisée en ce qu'une pompe primaire (14) est raccordée au conduit pour la vapeur (13) entre la pompe à anneau liquide (1) et l'installation consommant de la chaleur (8) et en ce qu'une vanne (10), susceptible d'être commandée et destinée à contrôler la quantité de produit condensé dans l'installation consommant de la chaleur, est montée en aval de l'installation consommant de la chaleur (8).

3. Installation de pompe à chaleur suivant la revendication 1, caractérisée en ce que, entre la pompe à anneau liquide (1) et l'installation consommant de la chaleur (19), est monté un condenseur (20) direct de liquide, dont le conduit d'amenée (22) du liquide communique avec la sortie de l'installation consommant de la chaleur.

4. Installation de pompe à chaleur suivant la revendication 2 ou 3, caractérisée en ce que l'échangeur de chaleur (3) est monté entre le condenseur (20) et l'installation consommant de la chaleur (19).
